# EUROPÄISCHE PATENTSCHRIFT

(11) **EP 0 987 418 B1**
(45) Veröffentlichungstag und Bekanntmachung des Hinweises auf die Patenterteilung: **29.03.2006**
(21) Anmeldenummer: 99115591.2
(22) Anmeldetag: 06.08.1999
(51) Int. Cl.: F02D 19/02, F23Q 7/00

(54) **System zum Glühen und Ionenstrom-Messen und Ionenstrom-Glühkerzen für dieses System**
System for the heating and measuring of ion currents and glowplugs for this system
Système pour le réchauffage et la mesure de courant d'ionisation et bougies pour ce système

(30) Priorität: 15.09.1998 DE 19842148
(43) Veröffentlichungstag der Anmeldung: 22.03.2000
(73) Patentinhaber: Beru AG, 71636 Ludwigsburg (DE)
(72) Erfinder: Uhl, Günter, 74921 Helmstadt-Bargen (DE)
(74) Vertreter: Wilhelms, Rolf E.

(56) Entgegenhaltungen:
- EP-A- 0 834 652
- DE-A- 3 901 545
- DE-A- 19 903 224

## Beschreibung

Die Erfindung betrifft eine Ionenstrommessglühkerze für eine Brennkraftmaschine nach dem Gattungsbegriff des Patentanspruchs 1.

Eine derartige Ionenstrommessglühkerze ist aus der EP-A-0 834 652 bekannt und umfasst als Halbleiterschalter einen externen Transistor, über den die Anschlüsse der Ionenstrommessglühkerze mit einer Batterie verbunden sind.

Die Ionenstrom-Messung im Brennraum eines Zylinders liefert verschiedene Informationen über den Verlauf der Verbrennung. In einem Motor mit mehreren Zylindern kann man in einem, in mehreren oder in allen Zylindern diese Ionenstrom-Messung durchführen. Ein System zum Glühen und lonenstrom-Messen benötigt spezielle Glühkerzen und ein spezielles Steuergerät, das nicht nur wie bisher den Glühvorgang steuert sondern auch eine Hilfsspannung U_{H} zur Verfügung stellt, die an die Glühkerzen angelegt werden kann, und die lonenstrom-Messung durch-führt. Die Glühkerzen müssen so gestaitet sein, daß sie zumindest im Bereich der Glühkerzenspitze eine Meßelektrode darstellen, an die eine Hilfsspannung U_{H} angelegt werden kann. Diese Spannung liegt dann zwischen der Elektrode und der Zylinderinnenwand. Werden nun durch den Verbrennungsvorgang Ionen erzeugt, kommt es zu einem Stromfluß. Dessen Verlauf läßt Rückschlüsse auf den Verbrennungsvorgang im Zylinder zu. Vorzugsweise bildet man die Glühkerze so aus, daß Teile des in den Zylinder hineinragenden Heizers auch als Elektrode benutzt werden können. D.h. Heizer und Elektrode sind elektrisch miteinander verkoppelt

Zur Erläuterung werden im folgenden ein System aus dem Stand der Technik und das erfindungsgemäße System anhand der Fig. 1 und 2 beschrieben, wobei die Bezugszeichen folgende Bedeutung besitzen:
(1) Glühkerze mit elektrisch isoliertem Heizer
(2) Elektrode für Ionenstrom-Messung, kann als geschlossenes Rohr ausgebildet sein und den Heizer (3) enthalten
(3) Heizer, einseitig an einer beliebigen Stelle elektrisch mit der Elektrode (2) verbunden
(4) Kerzenkörper, elektrisch gegen Elektrode (2) isoliert
(5) elektrische Isolierung
(6) elektrischer Anschluß, Hochstromkontakt
(7) Halbleiterschalter, z.B. n-Kanal MOS-FET-Transistor
(8) Spannungs-Auswerteschaltung
(9) Masseverbindung des Kerzenkörpers (.4) zum Motorblock
(10) Steuergerät
(11) Versorgungsspannungsanschluß U_{B}, Stromzufuhr
(12) Masseanschluß, Stromabfuhr.
(13) Glühkerzenanschluß, Strom zur Glühkerze
(14) Glühkerzenanschluß, Stromrückfluß von Glühkerze
(15) Steuereinheit
(16) Schaltstufe für Glühstrom I_{GK}
(17) Schaltstufe für lonenstrom-Messung
(18) Steuersignal für Funktion "Glühen"
(19) Steuersignal für Funktion "lonenstrom-Messen"
(20) Hüfsspannüngserzeugung U_{H}

Ein vorbekanntes übliches System (Figur 1) besteht aus einer Anzahl N_{Z} von Glühkerzen (1) und einem Steuergerät (10); N_{z} ist die Anzahl der Zylinder des jeweiligen Motors. Um eine, mehrere oder alle N_{z} Glühkerzen (1) zur lonenstrom-Messung einsetzen zu können, werden spezielle Ionenstrom-Meßglühkerzen benötigt, bei denen die Elektrode (2) und der Heizer (3) elektrisch gegen den Kerzenkörper (4) isoliert sind. Derartige Glühkerzen weisen zwei elektrische Anschlüsse (6) auf, mit denen die Glühkerzen mit einem Steuergerät (10) verbunden werden.

Das Steuergerät (10) enthält eine Steuereinheit (15), die alle Funktionen steuert; vorzugsweise wird hier ein Mikroprozessor zum Einsatz kommen. An das Steuergerät (10) können N_{z} Glühkerzen (1) angeschlossen werden. Für jede Glühkerze (1) ist eine Schaltstufe für den Glühstrom I_{GK} (16) und zusätzlich, wenn mit der Glühkerze auch Ionenstrom-Messung durchgeführt werden soll, eine Schaltstufe für die Ionenstrom-Messung (17) vorgesehen. Jede auch zur Ionenstrom-Messung eingesetzte Glühkerze (1) wird über zwei Anschlüsse (13) und (14) an die beiden Schaltstufen (16) und (17) angeschlossen. Jede Schaltstufe wird durch ein Steuersignal für Funktion "Glühen" (18) bzw. Steuersignal für Funktion "Ionenstrom-Messen" (19) angesteuert. Während der Ionenstrom-Messung ist die Funktion "Glühen" inaktiv. Die Schaltstufe (16) trennt die Glühkerze (1) galvanisch von dem Versorgungsspannungsanschluß (11) und dem Masseanschluß (12); gleichzeitig wird über die Schaltstufe (17) eine Hilfsspannung U_{H} für die lonenstrom-Messung an die als Meßelektrode geschaltete Glühkerze (1) angelegt und die lonenstrom-Messung durchgeführt.

Während des Glühvorganges fließt durch jede Schaltstufe (16) und jede Glühkerze (1) der Strom I_{GK}. Für die in Figur 1 dargestellte Schaltung ergibt sich beispielhaft der folgende Strompfad:
(11)→(16)→(13)→(6)→(3)→(2)→(6)→(14)→(16)→(12)

Vor allem, wenn alle Glühkerzen (1) auch zur lonenstrom-Messung eingesetzt werden, bedeutet dies, daß über den Versorgungsspannungsanschluß (11) und den Masseanschluß (12) ein Vielfaches des Stromes I_{GK} fließt, nämlich ein um den Faktor N_{Z}, Anzahl der Zylinder, erhöhter Strom N_{z} *I_{GK}. Daraus resultiert eine sehr hohe Strombelastung dieser beiden Anschlüsse. Z.B. ergibt sich für eine 8-Zylinder-Motor bei einem Glühkerzenstrom I_{GK} = 30 A ein Gesamtstrom von 240 A durch die beiden Anschlüsse (11) und (12).

Der oben beschriebene konventionelle Systemaufbaü für Glühen und lonenstrom-Messung weist mehrere gravierende Mängel auf:
- Die zur lonenstrom-Messung verwendeten Glühkerzen müssen zweipolig angeschlossen werden; an der Glühkerze wird ein neues Stecksystem erforderlich. Ein entsprechender Steckverbinder muß zwei Hochstromkontakte ausweisen und ist damit deutlich teurer als die einpolige Ausführung.
- Das Aufstecken eines zweipoligen Gegensteckers auf die im Motorblock montierte Glühkerze ist aufwendiger als das Stecken eines rotationssymmetrischen Steckers.
- Die Rückführung des Glühkerzenstromes zum Steuergerät erfordert eine zweite Hochstromleitung mit großem Kabelquerschnitt mit einem entsprechenden Steckanschluß am Steuergerät: Mehrkosten im Steuergerät und durch die zusätzlichen Kabel.
- Die zweite Hochstromleitung erhöht zusammen mit den sich ergebenden zusätzlichen Kontaktstellen die unerwünschten Übergangswiderstände und reduziert so die Spannung an der Glühkerze.
- Im Steuergerät ist zusätzlich zu dem schon immer vorhandenen Hochstromanschluß in der Plus-Leitung (Strombelastung: Summe aller Glühkerzen-Ströme), der meist als Schraubanschluß ausgeführt ist, ein weiterer Hochstromanschtuß in der Minus-Leitung erforderlich: Mehrkosten und Mehraufwand bei der Montage.

Diese Nachteile werden durch den erfindungsgemäßen Aufbau nach dem Patentanspruch 1 überwunden. Dieser wird anhand der bevorzugten Ausführungsform gemäß Fig. 2 beschrieben.

Das System besteht aus einem Steuergerät (10) und einer Anzahl N_{z} Glühkerzen : N_{z} ist die Anzahl der. Zylinder des jeweiligen Motors. Eine, manche oder alle Glühkerzen sind spezielle lonenstrom-Meßglühkerzen (1) mit integriertem elektronischem Schalter, die nur einpolig mit dem Steuergerät (10) verbunden werden. Der elektronische Schalter kann auch in einem Modul enthalten sein, das auf die Glühkerze aufgesteckt wird.

Die erfindungsgemäße Ausgestaltung der entsprechenden Glühkerzen (1) wird im einzelnen weiter unten beschrieben; im Prinzip sind diese speziellen lonenstrom-Meßglühkerzen (1) so aufgebaut, daß die Elektrode (2) und der Heizer (3) elektrisch gegen den Kerzenkörper (4) isoliert sind. Weiterhin enthalten sie einen Halbleiterschalter (7) und eine Spannungs-Auswerteschaltung (8). Diese Glühkerzen weisen nur einen elektrischen Anschluß (6) zur Verbindung mit dem Steuergerät (10) auf. Die Spannungs-Auswerteschaltung (8) wertet Veränderungen der Spannung U_{GK} am Anschluß (6) hinsichtlich Amplitude bzw. hinsichtlich der zeitlichen Änderung (z.B. steigende oder fallende Flanke) aus und steuert entsprechend den Halbleiterschalter (7) an.

Das Steuergerät (10) enthält eine Steuereinheit (15), die alle Funktionen steuert vorzugsweise wird hier ein Mikroprozessor zum Einsatz kommen. An das. Steuergerät (10) können N_{z} Glühkerzen (1) angeschlossen werden. Für jede Glühkerze (1) ist eine Schaltstufe für Glühstrom I_{GK} (16) und zusätzlich, wenn mit der Glühkerze auch lonenstrom-Messung durchgeführt werden soll, eine Schaltstufe für Ionenstrom-Messung (17) vorgesehen. Jede der auch zur Ionenstrom-Messung verwendeten Glühkerze (1) wird über einen Anschluß (13) an die beiden Schaltstufen (16) und (17) angeschlossen. Jede Schaltstufe wird durch ein Steuersignal für Funktion "Glühen" (18) bzw. Steuersignal für Funktion "Ionenstrom-Messen" (19) angesteuert. Beim Umschalten von der einen in die andere Funktion werden am Glühkerzenanschluß (13) Veränderungen der Spannung U_{GK} hinsichtlich Amplitude bzw. hinsichtlich der zeitlichen Änderung (z.B. steigende oder fallende Flanke) hervorgerufen, die dann von der Spannungs-Auswerteschaltung (8) der Glühkerze (1) ausgewertet werden. Für die Ionenstrom-Messung werden Elektrode (2) und Heizer (3) durch den Halbleiterschalter (7) galvanisch von dem Masseanschluß (9) und durch die Schaltstufe (16) vom Versorgungsspannungsanschluß (11) getrennt Gleichzeitig wird über die Schaltstufe (17) eine Hilfsspannung U_{H} für die lonenstrom-Messung an die als Meßelektrode geschaltete Glühkerze (1) angelegt und die lonenstrom-Messung durchgeführt.

Während des Glühvarganges fließt durch jede Schaltstufe (16) der Strom I_{GK} zu den einzelnen. Glühkerzen (1) und von dort weiter zu dem auf Massepotential liegenden Motorblock. Für die in Figur 2 dargestellte Schaltung ergibt sich beispielhaft der folgende Strompfad:
(11) →(16) →(13) →(6) →(2) →(3) →(7) →(4) →(9)

Das bedeutet, daß im Steuergerät (10) nur über den Versorgungsspannungsanschluß (11) ein Vielfaches des Stromes I_{GK} fließt, nämlich ein um den Faktor N_{z}, Anzahl der Zylinder, erhöhter Strom N_{z} * I_{GK}. Daraus resultiert die hohe Strombelastung für diesen Anschluß. Z.B. ergibt sich für eine 8-Zylinder-Motor bei einem Glühkerzehstrom I_{GK} = 30 A ein Gesamtstrom von 240 A durch den Anschluß (11). Der Anschluß (12) wird nicht mit diesem Strom belastet

Im folgenden werden Glühkerzen zur lonenstrnmmessung beschrieben, die in dem zuvor beschriebenen System einsetzbar sind, und solche, die in Kombination mit einem entsprechend angepaßten Steuergerät des beschriebenen Stystems zu gleichen Zwecken verwendbarsind. Hierzu werden zur Erläuterung die Fig. 3 bis 12 verwendet, in denen den Bezugszeichen folgende Bedeutung zukommt
(1) Glühkerze mit elektrisch isoliertem Heizer
(2) Elektrode für lonenstrom-Messurig; kann als geschlossenes. Rohr ausgebildet sein und den Heizer (3) enthalten.
(3) Heizer, einseitig an einer beliebigen Stelle elektrisch mit der Elektrode (2) verbunden
(4) Kerzenkörper, elektrisch gegen Elektrode (2) isoliert
(5) elektrische Isolierung
(6) elektrischer Anschluß, Stromzufuhr
(7) elektrischer Anschluß. Steuersignal
(8) Halbleiterschalter, z.B. n-Kanal MOS-FET-Transistor
(9) Spannungs-Auswerteschaltung
(10) Widerstand
(11) Halbleiterschalter
(12) Schalter
(13) Schalter
(14) Widerstand
(15) Schaltmodul mit Halbleiterschalter (8)
(16) Leitung für Stromzufuhr
(17) Leitung für Steuersignal

Soll eine Glühkerze auch zur lonenstrom-Messung eingesetzt werden, so benötigt man im Bereich der Glühkerzenspitze zusätzlich eine Meßelektrode, an die eine Hilfsspannung U_{H} angelegt wird. Diese Spannung kann eine Gleich- oder eine Wechselspannung sein. Die Spannung U_{H} liegt dann zwischen der Elektrode und der Zylinderinnenwand. Werden nun durch den Verbrennungsvorgang Ionen erzeugt, kommt es zu einem Stromfluß. Dessen Verlauf läßt Rückschlüsse auf den Verbrennungsvorgang im Zylinder zu. Vorzugsweise bildet man die Glühkerze so aus, daß Teile des in den Zylinder hineinragenden Heizers auch als Elektrode benutzt werden können. D.h. Heizer und Elektrode sind elektrisch miteinander verkoppelt.

Die lonenstrom-Meßglühkerze muß mit zwei Leitungen an ein zugehöriges Steuergerät angeschlossen werden. Ober beide Leitungen fließt der Betriebsstrom der Glühkerze. Da dieser Strom sehr hoch ist, typische Werte liegen im Bereich zwischen 30 und 40 A, müssen die Leitungen und zugehörige Verbindungseinrichtungen entsprechend massiv und damit teuer ausgelegt werden.

Erfindungsgemäß wird ein Halbleiterschalter in die Glühkerze oder in ein auf die Glühkerze aufgestecktes Modul, integriert, so daß nur noch über eine Leitung der Betriebsstrom der Glühkerze fließt; es ist sogar möglich, wie bei konventionellen Glühkerzen nur eine einzige Leitung zum Anschluß der Glühkerze zu verwenden.

Eine vorbekannte 2-polige lonenstrom-Meßglühkerze weist gemäß Figur 3 folgende Merkmale auf:
- Glühkerze mit 2 elektrischen Anschlüssen (6)
- Elektrode (2) und Heizer (3) sind elektrisch durch den Kerzenkörper (4) der ein Isolierelement (5) enthält, gegenüber dem Motorblock isoliert
- die Elektrode (2) ist an einer beliebigen Stelle mit einem der beiden Anschlüsse des Heizers (3) verbunden
- über beide elektrische Anschlüsse (6) fließt der Glühstrom
- Zur lonenstrom-Messung wird an einen der beiden Anschlüsse (6) die Hilfsspannung U_{H} angelegt, der andere Anschluß bleibt unbeschaltet

Demgegenüber ist gemäß Fig. 4 eine erfindungsgemäße Ausführungsform einer 2-poligen lonenstrom-Meßglühkerze mit integriertem elektronischem Schalter durch folgende Merkmale gekennzeichnet.
Glühkerze (1) mit 2 elektrischen Anschlüssen (6) und (7)
- Elektrode (2) und Heizer (3) sind elektrisch durch den Kerzenkörper (4), der ein Isolierelement (5) enthält, gegenüber dem Motorblock isoliert
die Elektrode (2) ist an einer beliebigen Stelle mit einem der beiden Anschlüsse des Heizers (3) verbunden
nur über einen elektrischen Anschluß (6) fließt der Glühstrom
der zweite elektrische Anschluß (7) führt nur ein Steuersignal, mit dem ein Halbleiterschalter (8) angesteuert wird, der den zweiten Anschluß des Heizers (3) über den Kerzenkörper (4) an den Motorblock (= Masse) schaltet

Eine andere Ausführungförm der erfindungsgemäßen 2-polige lonenstrom-Meßglühkerze mit aufgestecktem elektronischen Schalter weist gemäß Figur 5 folgende Merkmale auf:
Glühkerze (1) mit 3 elektrischen Anschlüssen (6)
auf die Glühkerze (1) aufgesteckbares Schaltmodul (15) mit einem elektronischen Schalter (8) mit zwei Leitungen für Stromzufuhr (16) und für ein Steuersignal (17) und Gegensteckern (18) zu den Anschlüssen (6)
- Elektrode (2) und Heizer (3) sind elektrisch durch den Kerzenkörper (4), der ein Isolierelement (5) enthält, gegenüber dem Motorblock isoliert
   die Elektrode (2) ist an einer beliebigen Stelle mit einem der beiden Anschlüsse des Heizers (3) verbunden
   nur über einen elektrischen Leitung (16) fließt der Glühstrom
   der zweite elektrische Leitung (17) führt nur ein Steuersignal, mit dem ein Halbleiterschalter (8) angesteuert wird, der den zweiten Anschluß des Heizers (3) über den Kerzenkörper (4) an den Motorblock (= Masse) schaltet

Eine andere Ausführungsform eines erfindungsgemäßen 1-poligen lonenstrom-Meßglühkerze mit integriertem elektronischen Schalter weist gemäß Figur 6 folgende Merkmale auf:
Glühkerze mit einem elektrischen Anschluß (6)
- Elektrode (2) und Heizer (3) sind elektrisch durch den Kerzenkörper (4), der ein isolierelement (5) enthält, gegenüber dem Motorblock isoliert
   die Elektrode (2) ist an einer beliebigen Stelle mit einem der beiden Anschlüsse des Heizers (3) verbunden
   die Spannung am elektrischen Anschluß (6) wird ausgewertet und ein Halbleiterschalter (8) angesteuert wird, der den zweiten Anschluß des Heizers über den Kerzenkörper (4) an den Motorblock (= Masse) schaltet.

Eine weitereAusfürhungsform einer erfindungsgemäßen 1-poligen lonenstrom-Meßglühkerze mit aufgestecktem elektronischen Schalter ist gemäß Figur 7 durch folgende Merkmale charakterisiert: Glühkerze (1) mit 3 elektrischen Anschlüssen. (6)
auf die Glühkerze (1) aufgesteckbares Schaltmodul (15) mit einem elektronischen Schalter (8) mit einer Leitung für Stromzufuhr (16) und Gegensteckern (18) zu den Anschlüssen (6)
- Elektrode (2) und Heizer (3) sind elektrisch durch den Kerzenkörper (4), der ein Isolierelement (5) enthält, gegenüber dem Motorblock isoliert
   die Elektrode (2) ist an einer beliebigen Stelle mit einem der beiden Anschlüsse des Heizers (3) verbunden
   die Spannung am elektrischen Anschluß (16) wird ausgewertet und ein Halbleiterschalter (8) angesteuert wird, der den zweiten Anschluß des Heizers über den Kerzenkörper (4) an den Motorblock (= Masse) schaltet.

Im folgenden wird anhand der Fig. 8 das elektrische Verhalten einer erfindungsgemäßen 2-poligen Ionenstrom- Meßglühkerze mit elektronischem Schalter beschrieben:
Wird an den Anschluß (7) bzw. (17) eine Spannung Uₛₜ angelegt, die ausreicht den Halbleiterschalter (8) durchzusteuem (z.B. Uₛₜ = 5 ... 10 V), so kann, wenn am Anschluß (6) bzw. (16) eine Spannung U_{GK} = U_{B} anliegt, ein Strom von Anschluß (6) bzw. (16) durch Elektrode (2) und Heizer (3), den Halbleiterschalter (8) zu dem auf Masse liegenden Kerzenkörper (4) fließen, Figur 8. Ist der Halbleiterschalter (8) gesperrt, so kann zur Ionenstrom-Messung an den Anschluß (6) bzw. (16) eine Spannung U_{GK} = U_{H}, z.B. mit U_{H} > U₈, angelegt werden. Die Spannung U_{H} kann eine Gleich- oder eine Wechselspannung sein. D.h. immer dann, wenn nicht geglüht wird, ist eine lonenstronrMessung möglich.
Im folgenden wird anhand der Fig. 9 das elektrische Verhalten einer erfindungsgemäßen 1-poligen lonenstrom-Meßglühkerze beschrieben:
**Variante 1**: U_{H} > U_{B}
Zur lonenstrom-Messung wird eine Hilfsspannung U_{H} benutzt, die deutlich größer ist als die Bordnetzspannung U_{B}, z.B. U_{B} = 14 V, U_{H} = 40 V. Die Spannung U_{H} kann eine Gleich- oder eine Wechselspannung sein. Dem Halbleiterschalter (8) ist eine Spannungsauswerteschaltung (9), die einen Schwellwert-Detektor (Komparator) mit der Schaltschwelle Uₛ beinhaltet, vorgeschaltet, die in Abhängigkeit von der am Anschluß (6) bzw. an (16) und dem Kerzenkörper (4) anliegenden Spannung U_{GK} den Halbleiterschalter (8) durchschaltet U_{GK} = U_{B}, oder sperrt U_{GK} ≈ U_{H}. Ist U_{H} eine Wechselspannung, so wird man vorzugsweise die Amplitude oder den Effektivwert der Spannung auswerten. Die Schaltschwelle U_{S} wird man so wählen, daß sie größer als U_{B} und kleiner als U_{H} ist ${U}_{B} < {U}_{S} < {U}_{H}$

Für U_{GK} < U_{S} wird der Halbleiterschalter (8) durchgeschaltet und es kann ein Strom von Anschluß (6) bzw. von (16) durch Elektrode (2) und Heizer (3), den Halbleiterschalter (8) zum auf Masse liegenden Kerzenkörper (4) fließen, Figur 9. Ist der Halbleiterschalter (8) gesperrt, U_{GK} = U_{H}, so liegt zur lonenstrom-Messung die Spannung U_{H} an dem Anschluß (6) bzw. (16) an. D.h. immer dann, wenn nicht geglüht wird, ist eine lonenstrom-Messung möglich.
**Variante 2: U**_{**H**} **> U**_{**B**}
Zur lonenstrom-Messung wird eine Hilfsspannung U_{H} benutzt, die deutlich größer ist als die Bordnetzspannung U_{B}, z.B. U_{B} = 14 V, U_{H} = 40 V. Die Spannung U_{H} kann eine Gleich- oder eine Wechselspannung sein. Dem Halbleiterschalter (8) ist eine Spannungsauswerteschaltung (9) vorgeschaltet, die Spannungsärtderungen von U_{GK} bewertet Diese schaltet in Abhängigkeit von Veränderungen der am Anschluß (6) bzw. an (16) und dem Kerzenkörper (4) anliegenden Spannung U_{GK} den Halbleiterschalter (8) durch. Ist U_{H} eine Wechselspannung, so wird man vorzugsweise die Amplitude oder den Effektivwert der Spannung auswerten. Ändert sich U_{GK} von der höheren Spannung U_{H} nach der Spannung U_{B}, so wird der Halbleiterschalter (8) durchgeschaltet, sieheFigur 10. Befindet sich U_{GK} auf dem Niveau von U_{B} und reduziert sich dann U_{GK} um einen Spannungswert ΔU, z.B. ΔU ≈ 0,5 V, so wird der Halbleiterschalter (8) gesperrt Als Reaktion erhöht sich die Spannung U_{GK} anschließend wieder auf den Wert U_{H}.

Ist der Halbleiterschalter (8) durchgeschaltet, so kann ein Strom von Anschluß (6) bzw. (16) durch Elektrode (2) und Heizer (3), den Halbleiterschalter (8) zum auf Masse liegenden Kerzenkörper (4) fließen. Ist der Halbleiterschalter (8) gesperrt, U_{GK} = U_{H}, so liegt zur Ionenstrom-Messung die Spannung U_{H} an dem Anschluß (6) bzw. (16) an. D.h. immer dann, wenn nicht geglüht wird, ist eine Ionenstrom-Messung möglich.
**Variante 3: U**_{**H**} **= U**_{**B**}
Zur Ionenstrom-Messung wird keine höhere Hilfsspannung U_{H} benötigt, es kann die Bordnetzspannung U_{B} verwendet werden, U_{H} = U_{B}. Die Spannung U_{B} kann eine Gleich- oder eine Wechselspannung sein. Die Spannung U_{B} kann entweder über den Schalter (12) niederohmig oder über den Schalter (13) und den Widerstand (14) an den Anschluß (6) bzw. (16) der Glühkerze geschaltet werden, siehe Figur 11. Dem Halbleiterschalter (8) ist eine Spannungsauswerteschaltung (9) vorgeschaltet die einen Schweitwert-Detektor (Komparator) mit der Schaltschwelle Uₛ, einen Widerstand (10) und einen weiteren Halbleiterschalter (11) beinhaltet ist der Halbleiterschalter (11) leitend, so ist der Widerstand (10) zwischen Masse und den Anschluß (6) bzw. (16) geschaltet.

Wird über die Schalter (12) bzw. (13) die Spannung U_{B} an den Anschluß (6) bzw. (16) der Glühkerze (1) geschaltet, so ist zunächst der Halbleiterschalter (11) leitend. Ist der Schalter (12) eingeschaltet, so ist die Spannung U_{GK} am Anschluß (6) bzw. an (16) gleich der Spannung U_{B}. Ist dagegen der Schalter (13) eingeschaltet, so bilden die Widerstände (10) und (14) einen Spannungsteiler und die Spannung U_{GK} am Anschluß (6) bzw. an (16) ist kleiner als die Spannung U_{B}. Wählt man für die Widerstände (10) und (14) z.B. gleiche Werte, so ergibt sich für die Spannung an Anschluß (6) bzw. an (16): ${U}_{GX} = {U}_{B} / 2$

Die Schaltschwelle Uₛ wird so gewählt, daß sie zwischen der durch den Spannungsteiler aus den Widerständen (10) und (14) bestimmten Spannung und der Spannung U_{B} liegt. Für die beispielhafte Auslegung mit Widerstand (10) gleich Widerstand (14) wird man für Uₛ vorzugsweise wählen: ${U}_{S} = 3 / 4 ∗ {U}_{B}$

Die Spannungsauswerteschaltung (9) wertet die Spannung U_{GK} kurz nach dem Anlegen einer Spannung an Anschluß (6) bzw. an (16) aus und steuert die Halbleiterschalter (8) und (11) entsprechend an, siehe Figur 12:
- Fall 1: U_{GK} = U_{B}/2: Halbleiterschalter (8) bleibt gesperrt Halbleiterschalter (11) wird nach Auswerten der Spannung am Anschluß (6) bzw. an (16) gesperrt
- Fall 2: U_{GK} = U_{B}: Halbleiterschalter (8) wird leitend geschaltet, Halbleiterschalter (11) wird nach Auswerten der Spannung am Anschluß (6) bzw. an (16) gesperrt.

Für U_{GK} = U_{B} > U_{S} wird der Halbleiterschalter (8) durchgeschaltet und es kann ein Strom von Anschluß (6) bzw. von (16) durch Elektrode (2) und Heizer (3), den Halbleiterschalter (8) zum auf Masse liegenden KerzenKörper (4) fließen siehe auch Bild 2. Der durch den Widerstand (10) fließende Strom kann gegenüber dem durch den Heizer (3) fließenden Strom I_{GK} vemachlässigt werden.

## Patentansprüche

1. Ionenstrommessglühkerze für eine Brennkraftmaschine mit
- einem Heizelement (3),
- einem elektrischen Anschluss für den Glühstrom des Heizelementes (3),
- einem Glührohr (2), in dem das Heizelement (3) brennraumseitig angeordnet ist,
- einem Kerzengehäuse (4), in dem und gegenüber dem elektrisch isoliert das Glührohr (2) angeordnet ist und das beim Einsatz der Ionenstrommessglühkerze mit dem Motorblock der Brennkraftmaschine elektrisch verbunden wird, und
- einem Halbleiterschalter (8), der von einem Steuersignal angesteuert den masseseitigen Anschluss des Heizelementes (3) über das Kerzengehäuse (4) an den Motorblock (Masse) schaltet,
**dadurch gekennzeichnet, dass**
- der Halbleiterschalter (8) im anschlussseitigen Bereich der Ionenstrommessglühkerze integriert oder modular angeordnet ist.

2. Glühkerze nach Anspruch 1, **dadurch gekennzeichnet, dass** sie zwei elektrische Anschlüsse (6) und (7) aufweist, wobei über den einen elektrischen Anschluss (6) der Glühstrom für das Heizelement (3) zugeführt wird, während der zweite elektrische Anschluss (7) nur ein Steuersignal führt, mit dem der Halbleiterschalter (8), der den zweiten Anschluss des Heizelementes (3) über den Kerzenkörper (4) an den Motorblock (Masse) schaltet, angesteuert wird.

3. Glühkerze nach Anspruch 2, **dadurch gekennzeichnet, dass** der Halbleiterschalter (8) in einem auf die Glühkerze aufsteckbaren Schaltmodul (15) mit einem elektrischen Anschluss für den Glühstrom und einem elektrischen Anschluss für das Steuersignal und Gegenstecker (18) zur Verbindung mit den Anschlüssen der Kerze angeordnet ist.

4. Glühkerze nach Anspruch 1, **dadurch gekennzeichnet, dass** nur ein elektrischer Anschluss zur Stromzufuhr vorgesehen ist, wobei dieser mit einer Spannungsauswerteschaltung (9) verbunden ist, über die der Halbleiterschalter (8) angesteuert wird.

5. Glühkerze nach Anspruch 4, **dadurch gekennzeichnet, dass** der Halbleiterschalter (8) und die Spannungsauswertungsschaltung (9) sowie ein elektrischer Anschluss in einem auf die Glühkerze aufsteckbaren Schaltmodul (15) mit Gegensteckern (18) zur Verbindung mit den Anschlüssen der Kerze angeordnet ist.

## Claims

1. Ion current measuring glow plug for an internal combustion engine, having
- a heating element (3),
- an electrical connection for the glow current of the heating element (3),
- a glow tube (2) in which the heating element (3) is arranged on the combustion chamber side,
- a plug housing (4) in which the glow tube (2) is arranged electrically insulated from it, and which on use of the ion current measuring glow plug, is electrically linked to the engine block of the internal combustion engine, and
- a semiconductor switch (8), which switches the earth-side connection of the heating element (3) to the engine block (earth) via the plug housing (4) controlled by a control signal,
**characterised in that**
- the semiconductor switch (8) is arranged in the connection-side region of the ion current measuring glow plug in integrated or modular manner.

2. Glow plug according to claim 1, **characterised in that** it has two electrical connections (6) and (7), whereby the glow current for the heating element (3) is fed in via one electrical connection (6), whilst the second electrical connection (7) conducts only a control signal with which the semiconductor switch (8), which switches the second connection of the heating element (3) via the plug body (4) to the engine block (earth), is controlled.

3. Glow plug according to claim 2, **characterised in that** the semiconductor switch (8) is arranged in a switching module (15) attachable to the glow plug with an electrical connection for the glow current and an electrical connection for the control signal and counterplug (18) for linking to the connections of the plug.

4. Glow plug according to claim 1, **characterised in that** only one electrical connection is provided for current supply, whereby this is linked to a voltage evaluation circuit (9) via which the semiconductor switch (8) is controlled.

5. Glow plug according to claim 4, **characterised in that** the semiconductor switch (8) is arranged together with the voltage evaluation circuit (9) as well as an electrical connection in a switch module (15) attachable to the glow plug with counterplugs (18) for connecting to the connections of the plug.

## Revendications

1. Bougie à incandescence à courant d'ionisation pour un moteur à combustion interne, comprenant :
- un élément chauffant (3),
- une connexion électrique pour le courant de préchauffage de l'élément chauffant (3),
- un tube incandescent (2), dans lequel l'élément chauffant (3) est agencé du côté de l'espace de combustion,
- un culot de bougie (4), dans lequel et par rapport auquel le tube incandescent est aménagé électriquement isolé et qui, lors de l'utilisation de la bougie à incandescence pour la mesure de courant ionique, est connecté électriquement au bloc moteur du moteur à combustion interne, et
- un interrupteur à semi-conducteur (8), qui est commandé par un signal de commande, et qui couple la connexion côté masse de l'élément chauffant (3) au bloc moteur (masse) via le culot de bougie (4),
**caractérisée en ce que**
- l'interrupteur à semi-conducteur (8) est intégré ou agencé de façon modulaire à la zone côté connexion de la bougie à incandescence pour la mesure de courant ionique.

2. Bougie à incandescence selon la revendication 1, **caractérisée en ce qu'**elle présente deux connexions électriques (6) et (7), par l'une (6) desquelles on achemine le courant de préchauffage pour l'élément chauffant (3), tandis que la seconde connexion électrique (7) n'achemine qu'un signal de commande avec lequel on commande l'interrupteur à semi-conducteur (8), qui couple la seconde connexion de l'élément chauffant (3) au bloc moteur (masse) via le culot de bougie (4).

3. Bougie à incandescence selon la revendication 2, **caractérisée en ce que** l'interrupteur à semi-conducteur (8) est agencé dans un module de commutation (15) enfichable sur la bougie à incandescence avec une connexion électrique pour le courant de préchauffage et une connexion électrique pour le signal de commande et une contre-fiche (18) pour le raccordement avec les connexions de la bougie.

4. Bougie à incandescence selon la revendication 1, **caractérisée en ce qu'**une seule connexion électrique est prévue pour l'alimentation en courant, cette connexion étant connectée à un circuit d'exploitation de tension (9) par lequel l'interrupteur à semi-conducteur (8) est commandé.

5. Bougie à incandescence selon la revendication 4, **caractérisée en ce que** l'interrupteur à semi-conducteur (8) et le circuit d'exploitation de tension (9) ainsi qu'une connexion électrique sont aménagés dans un module de commutation enfichable sur la bougie à incandescence (15) avec des contre-fiches (18) pour se connecter aux connexions de la bougie.
